# EUROPÄISCHE PATENTSCHRIFT

(11) **EP 1 083 265 B1**
(45) Veröffentlichungstag und Bekanntmachung des Hinweises auf die Patenterteilung: **30.11.2005**
(21) Anmeldenummer: 00119519.7
(22) Anmeldetag: 07.09.2000
(51) Int. Cl.: E03C 1/06, B05B 1/18, E03C 1/08

(54) **Brausekopfanordnung**
Shower head arrangement
Agencement d'une pomme de douche

(30) Priorität: 08.09.1999 DE 19942853
(43) Veröffentlichungstag der Anmeldung: 14.03.2001
(73) Patentinhaber: Hüppe GmbH & Co., D-26160 Bad Zwischenahn (DE)
(72) Erfinder: Schiller, Rolf, Dipl. Des.FH, 80636 München (DE); Brandt, Wolfgang, 26655 Ocholt (DE); Kasten, Hans-Georg, Dipl.-Ing., 82229 Seefeld (DE)
(74) Vertreter: Eisenführ, Speiser & Partner

(56) Entgegenhaltungen:
- DE-A- 2 843 666
- DE-A- 4 122 861
- DE-A- 19 649 005
- DE-U- 1 886 195
- US-A- 4 151 957
- US-A- 5 499 767

## Beschreibung

Die Erfindung betrifft eine Brausekopfanordnung für Duschanlagen mit einem länglich ausgebildeten Brausekopf, der an einem Halter lösbar befestigt ist und eine längliche Wasseraustrittsfläche aufweist, wobei der Brausekopf so schmal ausgebildet ist dass er von einer Hand umfasst werden kann, und wobei die längliche Wasserauslassfläche mehrere Wasserdüsensätze für verschiedene Strahlbilder aufweist.

Solche Brausekopfanordnungen sind in einer Vielzahl von Varianten bekannt. Sie enthalten normalerweise einen Brausekopf mit einem Stiel, der an einer Halterung, insbesondere Wandhalterung, aufgehängt ist, um den Brausekopf beim Duschen entweder feststehend an der Wand als Wandbrause oder nach dem Abnehmen als Handbrause zu benutzen. Der Stiel der Handbrause ist dabei nicht nur von einem Wandhalter abnehmbar, sondern dieser besteht meist aus einer Wandhalterstange, an der ein Halter für den Duschkopf in der Höhe verstellbar ist.

Solche Handbrausen sind in der Regel verhältnismäßig klobig aufgebaut, insbesondere wenn sie mit mehreren, verschiedenen Strahlbildern ausgerüstet sind, die über ein Auswahlorgan wahlweise aktivierbar sind. Solche Handbrausen werden vom Benutzer fast ausschließlich am Stiel angefaßt, um die verschiedenen Körperpartien zu erreichen.

Aus der DE-A-41 22 861 ist eine Handdusche in länglicher Form und mit länglicher Wasserauslaßfläche bekannt, die mit einem Bürstenaufsatz, einem Duschlotionsbehälter und zwei Düsensätzen für verschiedene Funktionen ausgerüstet ist. Durch einen Wahlschalter kann zum Einseifen der Wasserstrom über den Duschlotionsbehälter mit ersten Düsen im Bereich der Bürste verbunden werden, während zum normalen Duschen die Wasserzufuhr direkt mit Hauptdüsen verbunden werden kann.

Die Auswahl erfolgt über einen axial verschiebbaren bolzenförmigen Ventilkörper. Der Bolzen des Ventilkörpers steht jedoch relativ weit aus dem Brausekopf hervor, da der Bolzen einen relativ großen Hub vollführen muss, um die im Inneren vorhandenen Ventilwege überwinden zu können. Die seitlichen Abmessungen des Brauskopfes sind daher verhältnismäßig hoch.

Ein weiterer Brausekopf mit einem drehbaren Auswahlorgan ist aus US 4,151,957 bekannt. Das Auswahlorgan ist hierbei außerhalb des Brausekopfes angeordnet. Femer ist die Drehachse des Auswahlorgans parallel zur Wasserauslassfläche ausgerichtet. Daher ist dieser Brausekopf insgesamt sehr klobig.

Der vorliegenden Erfindung liegt die Aufgabe zugrunde, eine Brausekopfanordnung vorzuschlagen, die bei verhältnismäßig großer Wasserauslaßfläche wahlweise verschiedene Strahlbilder ermöglicht und eine sehr handliche Form hat.

Diese Aufgabe wird gemäß der vorliegenden Erfindung dadurch gelöst, daß in dem Brausekopf ein um eine Drehachse drehbares Auswahlorgan zur Auswahl der einzelnen Strahlbilder angeordnet ist, wobei diese Drehachse im Wesentlichen senkrecht zur Wasserauslassfläche angeordnet ist. Die längliche Wasserauslassfläche in Verbindung mit der Anordnung der Drehachse des Auswahlorgans im Wesentlichen senkrecht zur Wasserauslassfläche ermöglicht es, eine große Anzahl von Wasserdüsen anzuordnen, ohne daß dabei die Handlichkeit leidet wie es bei manchen bekannten Handbrausen mit z.B. kreisförmiger Wasserauslaßfläche und verhältnismäßig großem Durchmesser der Fall ist.

Die Wasserdüsen der Wasserdüsensätze sind auf der Wasserauslaßfläche vorzugsweise auf einem oder mehreren Kreisen oder auf einem oder mehreren Ovalen angeordnet, wobei diese Kreise oder Ovals mit den Wasserdüsen vorzugsweise etwa konzentrisch zueinander angeordnet sind. Diese Ausgestaltung hat vor allem den Vorteil, daß bei der Anordnung mehrerer Wasserdüsensätze für verschiedene Strahlbilder die Versorgung der einzelnen Wasserdüsensätze von einer Verteileranordnung auf einfache Weise realisiert werden. In diesem Fall sind den Wasserdüsensätzen Strahlversorgungseinrichtungen einzeln zugeordnet, die selektiv mit Wasser versorgt werden. Darüber hinaus ist ein Auswahlorgan vorgesehen, über das die Strahlversorgungseinrichtungen selektiv aktivierbar sind.

Die erfindungsgemäße Brausekopfanordnung ist gemäß einer weiteren vorteilhaften Ausführungsform dadurch gekennzeichnet, daß der Brausekopf lösbar mit einem Stiel verbunden ist, der an dem Halter, insbesondere einem Wandhalter befestigt ist. Der Stiel ist gemäß einer weiteren Ausgestaltung der Erfindung mit einer Aufnahmegabel versehen, in die der Brausekopf einhängbar ist. Auf diese Weise ist es möglich, den Brausekopf ohne Stiel abzunehmen und nach Gebrauch wieder in die Aufnahmegabel einzuhängen. Der Brausekopf kann dabei wie ein Stück Seife von einer Hand umfaßt und am Körper entlanggeführt werden. Diese Lösung mit einer Aufnahmegabel zur Aufnahme des Brausekopfes läßt sich bei einer Variante auch derart modifizieren, daß am Stiel zwei Aufnahmegabeln vorgesehen sind, so daß zwei gleiche oder verschiedene Brauseköpfe aufgehängt werden können.

Wie bei Handbrausen allgemein üblich, ist auch bei der erfindungsgemäßen Lösung der Wandhalter vorzugsweise an einer Wandhalterstange in der Höhe verschiebbar und schwenkbar aufgehängt. Der Stiel ist hierbei am Halter abnehmbar befestigt, um den Brausekopf auch mit Stiel benutzen zu können.

Da der Brausekopf gemäß der vorliegenden Erfindung länglich, insbesondere oval ausgebildet ist, läßt sich als Auswahlorgan in einfacher und leicht betätigbarer Weise ein rundes oder sektorförmiges Selektierrad in dem Brausekopf anordnen, das entweder seitlich heraussteht oder über seitliche Aussparungen im Brausekopf zur Auswahl der einzelnen Strahlbilder betätigbar ist.

Weitere vorteilhafte Ausgestaltungen der Erfindung sind den Unteransprüchen zu entnehmen.

Die Erfindung wird nachfolgend anhand eines Ausführungsbeispiels unter Bezug auf die beigefügten Zeichnungen näher erläutert.

Es zeigen:
- Figur 1: eine Seitenansicht der erfindungsgemäßen Brausekopfanordnung, wobei der Übersichtlichkeit halber der Brausekopf aus seiner Haltegabel entfernt ist; und
- Figur 2: eine Ansicht der Brausekopfanordnung von unten auf die Wasserauslaßfläche gesehen.

In Figur 1 ist die komplette Brausekopfanordnung zu sehen, bei der der erfindungsgemäße Brausekopf 1 mit einem Aufsteckteil 6 in eine Aufnahmegabel 4 zur Halterung einsteckbar und abnehmbar ist, wobei die Aufnahmegabel 4 an einem Stiel 2 befestigt ist. Der Stiel 4 ist gegenüber einem Halter 5 um eine (in der Zeichnung gesehen) senkrechte Achse schwenkbar und auch nach oben hin abnehmbar aufgehängt. Der Halter 5 ist in bekannter Weise an einer Wandhalterstange 3 verschiebbar angeordnet und in jeder Höhe stufenlos arretierbar. Im Bereich des Aufsteckteils 6 ist ein Versorgungsschlauch 8 befestigt.

Wie insbesondere auch aus der Figur 2 hervorgeht, weist der Brausekopf 1 auf der Unterseite eine Wasserauslaßfläche 10 mit Wasserdüsensätzen 11, 21, 13 mit einer Vielzahl von Wasserdüsen auf, die über die Wasserauslaßfläche verteilt sind. Figur 2 zeigt insbesondere, daß auf der ovalen Wasserauslaßfläche 10 ein äußerer Ring von Wasserdüsen eines ersten Wasserdüsensatzes 11 vorgesehen ist, während weiter innen ein zweiter Ring von Wasserdüsen eines zweiten Wasserdüsensatzes 12 liegen. Im Zentrum der Wasserauslaßfläche 10 ist ein dritter Wasserdüsensatz 13 mit einer großen Wasserdüse 13 angeordnet, wobei alle drei Wasserdüsensätze 11, 12 und 13 konzentrisch zueinander angeordnet sind.

In Figur 1 sind schematisch (strichpunktiert) Strahlversorgungseinrichtungen 11a, 12a und 13a angedeutet, die die zugeordneten Wasserdüsensätze 11, 12 und 13 mit Wasser versorgen. Über ein Auswahlorgan 7 in Form eines kreisförmigen oder sektorförmigen Selektierrades werden die Strahlversorgungseinrichtungen 11a, 12a und 13a wahlweise mit der Wasserversorgung über den Schlauch 8 verbunden. Das Selektierrad 7 steht seitlich über den ovalförmigen Brausekopf 1 über, so daß es leicht mit der Hand verdreht werden kann, um jeweils einen der Wasserdüsensätze 11, 12 und 13 auszuwählen. In einer weiteren Ausführungsform (nicht dargestellt) sind in dem Brausekopf 1 seitliche Aussparungen bzw. Vertiefungen vorgesehen, über die das Selektierrad 7 betätigt werden kann. In diesem Fall braucht das Selektierrad 7 nicht über den ovalförmigen Brausekopf 1 überzustehen.

Im vorliegenden Ausführungsbeispiel sind den drei Wasserdüsensätzen 11, 12 und 13 drei verschiedene Strahlbilder zugeordnet, und zwar sorgen die Wasserdüsen 1 für ein normales Strahlbild, die Wasserdüsen 12 für ein nebelartiges Strahlbild und die Wasserdüsen 13 für ein laminares Strahlbild.

Während im vorliegenden Ausführungsbeispiel, wie insbesondere in Figur 2 zu sehen ist, die Wasserdüsensätze 11, 12 und 13 über die volle, im wesentlichen ovalförmige Wasserauslaßfläche 10 verteilt sind, ist es auch möglich, die Verteilung anders, z.B. kreisförmig vorzusehen. Die konzentrische Anordnung der Wasserdüsensätze 11, 12 und 13 läßt es auf einfache Weise zu, die dazugehörigen Strahlversorgungseinrichtungen 11a, 12a und 13a wahlweise mit Wasser aus dem Schlauch 8 zu versorgen und hierbei auf einfache Weise durch das Selektierrad 7 auszuwählen.

Die lösbare Aufhängung des Brausekopfes 1 am Stiel 2 bringt große Vorteile, da dann der Brausekopf 1 beim Abnehmen vom Stiel verhältnismäßig klein und leicht ist, so daß er ohne große Mühe mit einer Hand erfaßt und um den Körper herum geführt werden kann.

## Patentansprüche

1. Brausekopfanordnung für Duschanlagen, umfassend einen länglich ausgebildeten Brausekopf, der an einem Halter (5) lösbar befestigbar ist und eine längliche Wasseraustrittsfläche (10) aufweist, wobei der Brausekopf (1) so schmal ausgebildet ist, daß er von einer Hand umfaßt werden kann, und wobei die längliche Wasserauslaßfläche (10) mehrere Wasserdüsensätze (11, 12, 13) für verschiedene Strahlbilder aufweist,
**dadurch gekennzeichnet, dass** ein um eine Achse drehbares Auswahlorgan (7) in dem Brausekopf (1) angeordnet ist, das zur Auswahl der einzelnen Strahlbilder betätigbar ist, wobei diese Achse im wesentlichen senkrecht zur Wasserauslassfläche (10) angeordnet ist.

2. Brausekopfanordnung nach Anspruch 1,
**dadurch gekennzeichnet, daß** die Wasserdüsensätze (11, 12, 13) etwa konzentrisch zueinander auf der Wasserauslaßfläche (10) angeordnet sind.

3. Brausekopfanordnung nach Anspruch 2,
**dadurch gekennzeichnet, daß** die Wasserdüsen der Wasserdüsensätze (11, 12, 13) auf einem oder mehreren Kreisen oder Ovalen auf der Wasserauslaßfläche (10) angeordnet sind.

4. Brausekopfanordnung nach einem der Ansprüche 1 bis 3,
**dadurch gekennzeichnet, daß** den Wasserdüsensätzen (11, 12, 13) Strahlversorgungseinrichtungen (11a, 12a, 13a) einzeln zugeordnet sind, die selektiv mit Wasser versorgt werden.

5. Brausekopfanordnung nach Anspruch 4,
**dadurch gekennzeichnet, daß** die Strahlversorgungseinrichtungen (11a, 12a, 13a) durch das Auswahlorgan (7) selektiv aktivierbar sind.

6. Brausekopfanordung nach einem der Ansprüche 1 bis 5,
**dadurch gekennzeichnet, daß** das Auswahlorgan (7) als ein rundes als Selektierrad ausgebildet und in dem Brausekopf Selektierrad ausgebildet und in dem Brausekopf (1) angeordnet ist, seitlich heraussteht und zur Auswahl der einzelnen Strahlbilder betätigbar ist.

7. Brausekopfanordnung nach einem der Ansprüche 1 bis 5,
**dadurch gekennzeichnet, daß** das Auswahlorgan (7) über seitliche Aussparungen im Brausekopf betätigbar ist.

8. Brausekopfanordnung nach Anspruch 1,
**dadurch gekennzeichnet, daß** der Brausekopf (1) lösbar mit einem Stiel (2) verbunden ist, der an dem Halter (5) befestigt ist.

9. Brausekopfanordnung nach Anspruch 8,
**dadurch gekennzeichnet, daß** der Stiel (2) mit einer Aufnahmegabel (4) versehen ist, in die der Brausekopf (1) einhängbar ist.

10. Brausekopfanordnung nach Anspruch 8,
**gekennzeichnet durch** zwei Aufnahmegabeln (4) am Stiel (2) zur Aufnahme von zwei Brauseköpfen (1).

11. Brausekopfanordnung nach Anspruch 8,
**dadurch gekennzeichnet, daß** der Halter (5) ein Wandhalter ist.

12. Brausekopfanordnung nach Anspruch 11,
**dadurch gekennzeichnet, daß** der Wandhalter (5) an einer Wandhalterstange (3) in der Höhe verschiebbar und schwenkbar aufgehängt ist.

13. Brausekopfanordnung nach einem der Ansprüche 8 bis 12,
**dadurch gekennzeichnet, daß** der Stiel (2) an dem Halter (5) abnehmbar befestigt ist.

## Claims

1. Showerhead arrangement for shower systems, comprising a showerhead which is configured in an elongate manner, can be detachably fastened to a holder (5) and has an elongate water outlet face (10), wherein the showerhead (1) is configured to be so narrow that it can be grasped by a hand, and wherein the elongate water outlet face (10) has a plurality of sets of water nozzles (11, 12, 13) for various jet patterns, **characterised in that** a selection member (7) which can be rotated about an axis is arranged in the showerhead (1) and can be actuated to select the individual jet patterns, this axis being arranged substantially perpendicularly to the water outlet face (10).

2. Showerhead arrangement according to claim 1, **characterised in that** the water nozzle sets (11, 12, 13) are arranged approximately concentrically with respect to one another on the water outlet face (10).

3. Showerhead arrangement according to claim 2, **characterised in that** the water nozzles of the water nozzle sets (11, 12, 13) are arranged on one or more circles or ovals on the water outlet face (10).

4. Showerhead arrangement according to any one of claims 1 to 3, **characterised in that** jet supply devices (11a, 12a, 13a), which are selectively supplied with water, are individually associated with the water jet sets (11, 12, 13).

5. Showerhead arrangement according to claim 4, **characterised in that** the jet supply devices (11a, 12a, 13a) can be selectively activated by the selection member (7).

6. Showerhead arrangement according to any one of claims 1 to 5, **characterised in that** the selection member (7) is configured as a round selecting wheel and is arranged in the showerhead (1), projects laterally, and can be actuated to select the individual jet patterns.

7. Showerhead arrangement according to any one of claims 1 to 5, **characterised in that** the selection member (7) can be actuated by lateral recesses in the shower head.

8. Showerhead arrangement according to claim 1, **characterised in that** the showerhead (1) is detachably connected to a handle (2), which is fastened to the holder (5).

9. Showerhead arrangement according to claim 8, **characterised in that** the handle (2) is provided with a receiving fork (4), into which the showerhead (1) can be fitted.

10. Showerhead arrangement according to claim 8, **characterised by** two receiving forks (4) on the handle (2) for receiving two showerheads (1).

11. Showerhead arrangement according to claim 8, **characterised in that** the holder (5) is a wall holder.

12. Showerhead arrangement according to claim 11, **characterised in that** the wall holder (5) is fitted, displaceably with respect to height and pivotably, to a wall holder bar (3).

13. Showerhead arrangement according to any one of claims 8 to 12, **characterised in that** the handle (2) is removably fastened to the holder (5).

## Revendications

1. Agencement de pomme de douche pour dispositifs de douche, comprenant une pomme de douche réalisée oblongue, qui est fixée de manière amovible sur un support (5) et qui présente une surface de sortie d'eau oblongue (10), la pomme de douche (1) étant réalisée étroite de telle manière qu'elle peut tenir dans une main, et la surface de sortie d'eau oblongue (10) présentant plusieurs groupes de gicleurs d'eau (11, 12, 13) pour différentes figures de jet, **caractérisé en ce qu'**un organe sélecteur (7) pivotant autour d'un axe est disposé dans la pomme de douche (1), ledit organe sélecteur étant actionnable en vue de la sélection des différentes figures de jet, cet axe étant disposé pour l'essentiel perpendiculairement à la surface de sortie d'eau (10).

2. Agencement de pomme de douche selon la revendication 1, **caractérisé en ce que** les groupes de gicleurs d'eau (11, 12, 13) sont disposés de manière à peu près concentrique les uns par rapport aux autres sur la surface de sortie d'eau (10).

3. Agencement de pomme de douche selon la revendication 2, **caractérisé en ce que** les gicleurs d'eau des groupes de gicleurs d'eau (11, 12, 13) sont disposés sur un ou plusieurs cercles ou ovales sur la surface de sortie d'eau (10).

4. Agencement de pomme de douche selon l'une quelconque des revendications 1 à 3, **caractérisé en ce que** des dispositifs d'alimentation en jet (11a, 12a, 13a) sont affectés individuellement aux groupes de gicleurs d'eau (11, 12, 13), lesdits dispositifs d'alimentation en jet étant alimentés de manière sélective en eau.

5. Agencement de pomme de douche selon la revendication 4, **caractérisé en ce que** les dispositifs d'alimentation en jet (11a, 12a, 13a) sont activables de manière sélective grâce à l'organe sélecteur (7).

6. Agencement de pomme de douche selon l'une quelconque des revendications 1 à 5, **caractérisé en ce que** l'organe sélecteur (7) est réalisé sous la forme d'une roue sélective circulaire (7) et est disposé dans la pomme de douche (1), ladite roue sélective faisant saillie sur le côté et étant actionnable en vue de la sélection des différentes figures de jet.

7. Agencement de pomme de douche selon l'une quelconque des revendications 1 à 5, **caractérisé en ce que** l'organe sélecteur (7) est actionnable par l'intermédiaire d'évidements latéraux dans la pomme de douche.

8. Agencement de pomme de douche selon la revendication 1, **caractérisé en ce que** la pomme de douche (1) est assemblée de manière amovible avec un manche (2) qui est fixé sur le support (5).

9. Agencement de pomme de douche selon la revendication 8, **caractérisé en ce que** le manche (2) est muni d'une fourche de réception (4), dans laquelle la pomme de douche (1) peut être accrochée.

10. Agencement de pomme de douche selon la revendication 8, **caractérisé par** deux fourches de réception (4) au niveau du manche (2) en vue de la réception de deux pommes de douche (1).

11. Agencement de pomme de douche selon la revendication 8, **caractérisé en ce que** le support (5) est un support mural.

12. Agencement de pomme de douche selon la revendication 11, **caractérisé en ce que** le support mural (5) est suspendu de manière coulissante en hauteur et pivotante sur une barre de support mural (3).

13. Agencement de pomme de douche selon l'une quelconque des revendications 8 à 12, **caractérisé en ce que** le manche (2) est fixé de manière amovible sur le support (5).
